# FASCICULE DE BREVET EUROPEEN

(11) **EP 1 386 304 B1**
(45) Date de publication et mention de la délivrance du brevet: **27.09.2006**
(21) Numéro de dépôt: 02732822.8
(22) Date de dépôt: 12.04.2002
(51) Int. Cl.: G09F 7/18

(54) **PROFILE ET ENSEMBLE D'ELEMENTS INCLUANT UN OU PLUSIEURS DE CES PROFILES**
PROFIL UND SATZ VON MEHREREN ELEMENTEN MIT EINEM ODER MEHREREN SOLCHER PROFILEN
A SECTION AND A SET OF ELEMENTS INCLUDING ONE OR MORE OF SAID SECTIONS

(30) Priorité: 10.05.2001 FR 0106200
(43) Date de publication de la demande: 04.02.2004
(73) Titulaire: Doal Concept, 69008 Lyon (FR)
(72) Inventeur: DOMINGUEZ, Luis, 71430 Saint-Bonnet De Vieille Vigne (FR); ARNAUD, Etienne, F-69004 Lyon (FR)
(74) Mandataire: Maureau, Philippe
(86) Numéro de dépôt international: PCT/FR2002/001289
(87) Numéro de publication internationale: WO 2002/091336

(56) Documents cités:
- DE-A- 19 515 978
- FR-A- 2 664 310
- GB-A- 1 124 373

## Description

La présente invention concerne un profilé et un ensemble d'éléments incluant un ou plusieurs de ces profilés. Cet ensemble est notamment destiné à être utilisé pour construire des structures de présentation d'informations telles que des structures de suspension de panneaux ou d'affiches, des panneaux posés ou fixés sur le sol, des panneaux fixés à une paroi, des stands d'exposition, ou autres. Ces structures ou panneaux peuvent en particulier être utilisés pour présenter des informations dans des magasins à grande surface.

La présentation d'informations dans un magasin à grande surface implique de suspendre des feuilles comportant les informations, qui peuvent avoir des dimensions relativement importantes et donc un poids relativement élevé. Les systèmes actuellement utilisés à cette fin sont relativement complexes et ne donnent pas véritablement satisfaction en ce qui concerne leur manipulation et/ou la qualité de la présentation obtenue.

FR-A-2 664 310 décrit un dispositif de fixation de panneaux de signalisation comprenant des moyens de support dont la paroi latérale forme une gorge verticale.

Par ailleurs, d'une manière générale, il n'existe pas actuellement sur le marché de profilés ni d'ensembles de construction de structures, pouvant être utilisés pour former des supports de présentation d'informations, de manière simple, pratique et rapide. En particulier, il n'existe pas de tels profilés ou ensembles de construction qui permettent d'assurer plusieurs fonctions différentes (communication et signalétique horizontale et/ou verticale, stand d'exposition) avec un seul et unique profilé porteur en aluminium.

La présente invention vise à remédier à l'ensemble de ces inconvénients.

A cet effet, le profilé qu'elle concerne comprend :
- une première rainure longitudinale, délimitée par une paroi de fond et par deux parois latérales inclinées, ces parois latérales convergeant en direction de l'ouverture par laquelle cette première rainure débouche sur l'extérieur du profilé, de sorte que la largeur de cette rainure au niveau de cette ouverture est moindre qu'en retrait de cette ouverture ;
- une deuxième rainure longitudinale, située sur le côté du profilé opposé à celui sur lequel débouche ladite première rainure, cette deuxième rainure longitudinale étant délimitée par une paroi de fond et deux parois latérales, et
- deux parois internes reliant les parois de fond desdites première et deuxième rainures, et situées à distance l'une de l'autre de sorte que ces parois internes et ces parois de fond définissent entre elles un logement débouchant sur l'extérieur du profilé.

Ce profilé, grâce auxdites parois de fond, parois latérales et parois internes, présente une rigidité longitudinale élevée, qui le rend particulièrement adapté à une utilisation en grande longueur, notamment pour former des structures de support de feuilles, de toiles ou de panneaux de relativement grandes dimensions.

Ladite première rainure peut être utilisée pour réaliser une liaison d'une telle feuille ou toile souple au profilé. À cet effet, un pli est formé au niveau d'un bord de la feuille destiné à être raccordé au profilé, puis la feuille ainsi pliée est engagée dans ladite première rainure, au travers de l'ouverture de celle-ci ; une tige de diamètre égal ou légèrement supérieur à la largeur de cette ouverture est alors engagée dans cette première rainure, par coulissement depuis l'extrémité du profilé, puis des vis ou des ensembles vis/écrou ou similaires sont engagés au travers de trous préalablement aménagés au travers des parois de fond desdites première et deuxième rainure ; ces vis ou similaires sont destinées à être serrées de manière à presser ladite tige en direction de l'ouverture de la première rainure, ce serrage permettant à la tige de venir serrer ladite feuille ou toile entre elle et les deux parois latérales de ladite première rainure, assurant ainsi un coincement particulièrement résistant de cette feuille ou toile dans cette rainure.

Ce coincement s'avère particulièrement adapté à l'application précitée de support de feuilles ou de toiles de relativement grandes dimensions, et est efficace pour de nombreux types de matériaux utilisés pour de telles feuilles ou toiles formant des supports d'informations.

Une fois le coincement réalisé, la partie repliée de la feuille qui dépasse au-delà de la rainure peut être découpée au ras du profilé, ce qui confère à l'ensemble un aspect fini parfait.

Le profilé peut comprendre des retours intérieurs' délimitant l'ouverture de ladite deuxième rainure, ces retours étant tels que la largeur de cette ouverture est inférieure à la largeur de la deuxième rainure en retrait de cette ouverture.

La première ou la deuxième rainure peut recevoir des boulons ou des coulisseaux comportant des organes d'accrochage, ces boulons ou organes d'accrochage servant à relier le profilé à un support, notamment à suspendre l'ensemble profilé(s)-feuille(s) à un plafond ou à une poutrelle de charpente. Ces organes d'accrochage peuvent notamment être des oeillets solidaires de tiges filetées, ces tiges filetées étant engagées au travers de trous taraudés aménagés dans les coulisseaux, ces trous taraudés débouchant dans la face des coulisseaux située le long de la paroi de fond de ladite première ou deuxième rainure lorsque les coulisseaux sont engagés dans cette première ou deuxième rainure.

Le vissage desdits organes d'accrochage permet ainsi, par prise d'appui des tiges filetées contre ladite paroi de fond, de serrer les coulisseaux dans la deuxième rainure et d'immobiliser ainsi ces coulisseaux dans cette rainure.

Le logement précité permet de recevoir des tenons d'assemblage comprenant des pièces d'assemblage de deux profilés, ces pièces faisant partie, avec ces profilés, dudit ensemble d'éléments. Des vis peuvent être engagées au travers des parois de fond de ladite deuxième rainure et/ou de ladite première rainure, pour assurer la fixation de la pièce d'assemblage à un profilé.

Avantageusement, ce logement est aménagé au centre du profilé, en section transversale, ce qui assure le centrage de ce profilé par rapport à une pièce d'assemblage.

La forme polygonale que présente ce logement en section transversale, qui est de préférence une forme carrée ou rectangulaire, assure le parfait calage en rotation d'un profilé par rapport à une pièce d'assemblage, chaque tenon de cette pièce présentant des dimensions telles que ce tenon est ajusté aux dimensions du logement.

L'ensemble d'éléments peut comprendre :
- des pièces d'assemblage permettant l'assemblage de deux profilés dans le prolongement l'un de l'autre, et/ou
- des pièces d'assemblage permettant l'assemblage de deux profilés à 90 degrés l'un de l'autre, et/ou
- des pièces d'assemblage permettant l'assemblage de deux profilés à 135 degrés l'un de l'autre, et/ou
- des pièces d'assemblage permettant d'assembler trois profilés, notamment des pièces en forme de T, et/ou
- des pièces pourvues de pattes percées de trous, les trous des pattes de deux pièces pouvant être superposés et pouvant recevoir une broche, de telle sorte que l'ensemble forme une charnière qui permet de rendre un profilé pivotant par rapport à un autre profilé, et/ou
- des pièces formant des embouts décoratifs, pour habiller les extrémités des profilés lorsque ceux-ci ne sont pas reliés à des pièces d'assemblage.

De préférence, le profilé présente au moins une paroi extérieure située à distance des parois latérales et internes précitées, dans laquelle est aménagée longitudinalement une paire d'amincissements de matière parallèles l'un à l'autre, ces amincissements de matière ayant une épaisseur telle que la bande de matière qu'ils délimitent entre eux puisse être séparée du reste du profilé par une traction exercée manuellement sur cette bande.

Une ou plusieurs rainures supplémentaires peuvent ainsi être aménagées, en fonction des besoins, ou un accès aisé auxdites parois internes est ainsi rendu possible, notamment pour réaliser des perçages dans ces parois internes. De telles rainures supplémentaires ou perçages permettent la mise en place de moyens de fixation à une paroi d'un ou plusieurs profilés, ou d'une structure obtenue avec ces profilés.

De préférence, chaque paire d'amincissements est aménagée à égale distance desdites première et deuxième rainures, de manière à permettre de former une troisième rainure s'ouvrant sensiblement perpendiculairement auxdites première et deuxième rainures.

Cette troisième rainure peut notamment recevoir des organes de fixation orientés perpendiculairement aux autres rainures, ce qui permet le montage sur une paroi d'une structure constituée avec un ou plusieurs profilés.

L'ensemble d'éléments selon l'invention permet alors de former aisément des panneaux de présentation d'informations.

Selon une forme de réalisation préférée, le profilé comprend deux paires d'amincissements situés sur deux côtés opposés du profilé. Le profilé peut ainsi comporter jusqu'à quatre rainures, ce qui permet une très large gamme d'utilisations.

Pour sa bonne compréhension, l'invention est à nouveau décrite ci-dessous en référence au dessin schématique annexé représentant, à titre d'exemple non limitatif, une forme de réalisation préférée du profilé et de l'ensemble d'éléments qu'elle concerne.
La figure 1 est une vue du profilé, en bout ;
la figure 2 est une vue de ce profilé similaire à la figure 1, après montage sur le profilé d'une feuille souple ;
la figure 3 est une vue en perspective éclatée de deux tronçons de ce profilé et d'une pièce d'assemblage de ces tronçons, que comprend ledit ensemble d'éléments ;
les figures 4 à 7 sont des vues en perspective éclatée de différentes autres pièces d'assemblage que comprend ledit ensemble d'éléments ;
la figure 8 est une vue en perspective d'une portion d'une structure de support formée par des tronçons de profilés tels que montrés sur la figure 3, assemblés à l'aide de pièces telles que montrées sur les figures 3 à 7, et
les figures 9 à 13 sont des vues simplifiées, en perspective, de différentes structures de présentation pouvant être obtenues avec ces profilés et ces pièces d'assemblage.

En référence aux figures 1 à 3, il apparaît que le profilé 1 comprend une première rainure longitudinale 2, une deuxième rainure longitudinale 3, deux retours intérieurs 4 délimitant l'ouverture 5 de cette deuxième rainure 3, deux parois internes 6, deux parois extérieures 7 arrondies, deux paires d'amincissements de matière 8 aménagés au niveau de ces parois extérieures 7, et deux paires de retours intérieurs 9, dont chacun longe un amincissement de matière 8.

La rainure 2 est délimitée par une paroi de fond 10 et par deux parois latérales inclinées 11. Ces parois latérales 10 convergent en direction de l'ouverture 12 par laquelle cette rainure 2 débouche sur l'extérieur du profilé 1, de sorte que la largeur de cette rainure 2 au niveau de cette ouverture 12 est moindre qu'en retrait de cette ouverture 12.

La rainure 3 est située sur le côté du profilé 1 opposé à celui sur lequel débouche la rainure 2. Elle est délimitée par une paroi de fond 15, deux parois latérales 16 et les retours 4.

Les parois internes 6 relient les parois de fond 10 et 15 et sont situées à distance l'une de l'autre. Elles définissent entre elles, et avec ces parois de fond 10, 15, un logement 20 débouchant sur l'extérieur du profilé 1. Ce logement 20 a une forme carrée, vu en bout du profilé 1, et est centré sur l'axe médian longitudinal de ce profilé 1.

Les deux parois extérieures 7 ont un rayon de courbure centré sur ce même axe médian, de sorte que le profilé 1 présente une enveloppe générale cylindrique. La courbure de ces parois 7 fait qu'il existe un espace 21 entre la face interne de ces parois 7 et la face externe des parois 6, 11 et 16.

Chaque paire d'amincissements 8 est aménagée longitudinalement sur le profilé 1, dans la zone médiane longitudinale d'une paroi 7. Ces amincissements 8 sont parallèles l'un à l'autre et ont une épaisseur telle que la bande de matière 22 qu'ils délimitent entre eux puisse être séparée du reste du profilé 1 par une traction exercée manuellement sur cette bande 22.

Les retours 9 permettent de rigidifier les bords des parois 7 jouxtant les amincissements 8. Ledit arrachement ne provoque ainsi aucune déformation de ses bords.

En référence à la figure 2, il apparaît que la rainure 2 peut recevoir une feuille souple 50. Cette feuille 50 peut notamment être une feuille du type de celle utilisée pour présenter des informations en hauteur dans des magasins à grande surface, et peut être reliée à un profilé 1 ou à plusieurs profilés 1 aboutés, comme montré sur la figure 9, ou à une structure formée avec de tels profilés 1, comme montré sur la figure 10.

Pour réaliser l'assemblage de la feuille 50 au profilé 1, ainsi que le montre la figure 2, des trous sont aménagés au travers des parois 10 et 15 puis un pli est formé au niveau d'un bord de la feuille 50 destiné à être raccordé au profilé 1 et la feuille 50 ainsi pliée est engagée dans la rainure 2, au travers de l'ouverture 12 ; une tige 51 de diamètre égal ou légèrement supérieur à la largeur de cette ouverture 12 est alors engagée dans la rainure 2, par coulissement depuis l'extrémité du profilé 1 ; des écrous 52 sont mis en place dans la rainure 3, ces écrous ayant une largeur telle qu'ils peuvent coulisser dans la rainure 3 mais qu'ils sont immobilisés en rotation par les parois latérales 16 délimitant cette rainure 3 ; des vis 53 sont ensuite engagées au travers de ces écrous 52 et des trous précités ; ces vis 53 sont serrées de manière à presser la tige 51 en direction de l'ouverture 12, ce qui permet à la tige 51 de venir serrer la feuille 50 entre elle et les deux parois latérales 11, assurant ainsi un coincement particulièrement résistant de cette feuille 50 dans cette rainure 2.

Une fois ce coincement réalisé, la partie repliée de la feuille 50 qui dépasse au-delà de la rainure 2 peut être découpée au ras du profilé 1, comme montré sur la figure 2.

Les figures 3 à 7 montrent respectivement :
- une pièce d'assemblage 30 permettant l'assemblage de deux profilés 1 à 90 degrés l'un de l'autre,
- une pièce d'assemblage 31 permettant l'assemblage de deux profilés dans le prolongement l'un de l'autre,
- une pièce d'assemblage 32 permettant l'assemblage de deux profilés à 135 degrés l'un de l'autre,
- une pièce d'assemblage 33 en forme de T, permettant d'assembler trois profilés 1,
- une pièce d'assemblage 34 propre à former, avec une pièce 34 identique, une charnière permettant de rendre un profilé 1 pivotant par rapport à un autre profilé 1.

Chaque pièce 30 à 34 présente une partie centrale 35 délimitant, selon le cas, une, deux ou trois faces circulaires 36 contre laquelle l'extrémité d'un profilé 1 est destinée à venir en butée. Le diamètre de ces faces 36 correspond sensiblement au diamètre extérieur de l'enveloppe du profilé 1.

Au centre de chacune de ces faces 36 fait saillie un tenon 37 dont les largeur et hauteur sont ajustées à celles du logement 20, de sorte que chaque tenon 37 peut être engagé sans jeu dans le logement 20 d'un profilé 1. Chaque tenon 37 est percé d'un trou taraudé latéral 38, pouvant recevoir une vis engagée dans la rainure 3, après fraisage des retours 4, un trou étant aménagé en conséquence dans la paroi de fond 15.

La pièce 34 est pourvue, du côté opposé au tenon 37, d'une patte 40 percée d'un trou 41. Cette patte 40 est décalée par rapport à l'axe médian longitudinal de la pièce 34, de telle sorte que les pattes 40 de deux pièces 34 peuvent être superposées, avec venue des trous 41 en coïncidence l'un de l'autre. Ces trous 41 peuvent alors recevoir une broche formant le pivot de la charnière ainsi constituée.

L'ensemble d'éléments incluant des profilés 1 et des pièces 30 à 34 peut inclure d'autres pièces d'assemblage, et/ou des pièces formant des embouts décoratifs, prévues pour habiller une extrémité d'un profilé 1 non raccordée à une pièce 30 à 34.

La figure 8 montre une partie d'une structure 60 de support du genre de celle représentée sur la figure 10. Cette structure est formée avec des profilés 1 et des pièces 30, 31 et 33.

Cette figure 8 montre également que l'ensemble d'éléments peut inclure, comme dans l'exemple représenté, des coulisseaux 45 conformés pour être engagés dans les rainures 2 ou dans les rainures susceptibles d'être aménagées par arrachement des bandes 22. Ces coulisseaux 45 sont transpercés de trous taraudés dans lesquels peuvent être vissées des tiges filetées 46. Le vissage de ces tiges filetées 46 permet, par prise d'appui des tiges filetées 46 contre la paroi 10 ou la paroi 6, de serrer les coulisseaux 45 dans la rainure 2 ou dans une rainure aménagée par arrachement d'une bande 22, et d'immobiliser ainsi ces coulisseaux 45 dans ces rainures.

Ces tiges filetées 46 peuvent être utilisées pour la fixation d'une feuille ou toile 50, en lieu et place du mode de fixation montré sur la figure 2, par exemple par laçage, ou pour relier la structure 60 à un support.

Les rainures 3 peuvent recevoir des coulisseaux similaires, conformés en conséquence, et/ou, comme dans l'exemple représenté, des boulons 47 permettant d'assurer la suspension de la structure 60. Ces boulons 47 peuvent notamment recevoir des oeillets.

La figure 11 montre une structure de cadre 61, dont les montants sont constitués par des profilés 1. Une feuille ou une toile 50, comprenant des informations par exemple publicitaires, peut être tendue entre deux montants opposés de ce cadre.

Pour la fixation de ce cadre sur une paroi, les bandes 22 peuvent être arrachées aux endroits adéquats, afin de permettre le perçage de trous dans les parois 6 et la mise en place de tiges filetées ou de goujons au travers de ces trous. Des entretoises 62 de positionnement du cadre et d'habillage de ces tiges filetées ou goujons peuvent être prévues.

Les figures 12 et 13 montrent d'autres structures 63, 64 pouvant être obtenues au moyen des éléments 1 et 30 à 34 précités, notamment une structure 63 de stand d'exposition incluant des feuilles 50 et un plan de travail formé par un panneau 55, ou une structure 64 en forme de cube, pouvant être suspendue.

Il va de soi que l'invention n'est pas limitée à la forme de réalisation décrite ci-dessus à titre d'exemple mais qu'elle en embrasse au contraire toutes les variantes de réalisation entrant dans le champ de protection défini par les revendications ci-annexées. Ainsi, l'ensemble peut notamment inclure des profilés 1 courbes.

## Revendications

1. Profilé (1), **caractérisé en ce qu'**il comprend :
- une première rainure (2) longitudinale, délimitée par une paroi de fond (10) et par deux parois latérales inclinées (11), ces parois latérales (11) convergeant en direction de l'ouverture (12) par laquelle cette première rainure (2) débouche sur l'extérieur du profilé (1), de sorte que la largeur de cette rainure (2) au niveau de cette ouverture (12) est moindre qu'en retrait de cette ouverture (12) ;
- une deuxième rainure longitudinale (3), située sur le côté du profilé (1) opposé à celui sur lequel débouche ladite première rainure (2), cette deuxième rainure (3) étant délimitée par une paroi de fond (15) et deux parois latérales (16), et
- deux parois internes (6) reliant les parois de fond (10, 15) desdites première et deuxième rainures (2, 3), et situées à distance l'une de l'autre de sorte que ces parois internes (6) et ces parois de fond (10, 15) définissent entre elles un logement (20) débouchant sur l'extérieur du profilé (1).

2. Profilé (1) selon la revendication 1, **caractérisé en ce qu'**il comprend des retours intérieurs (4) délimitant l'ouverture (5) de ladite deuxième rainure (3), ces retours (4) étant tels que la largeur de cette ouverture (5) est inférieure à la largeur de la deuxième rainure (3) en retrait de cette ouverture (5).

3. Profilé (1) selon la revendication 1 ou la revendication 2, **caractérisé en ce que** ledit logement (20) est aménagé au centre du profilé (1), en section transversale.

4. Profilé (1) selon l'une des revendications 1 à 3, **caractérisé en ce que** ledit logement (20) présente une forme carrée ou rectangulaire en section transversale.

5. Profilé (1) selon l'une des revendications 1 à 4, **caractérisé en ce qu'**il présente au moins une paroi extérieure (7) située à distance des parois latérales (11, 16) et internes (6) précitées, dans laquelle est aménagée longitudinalement une paire d'amincissements de matière (8) parallèles l'un à l'autre, ces amincissements (8) ayant une épaisseur telle que la bande (22) qu'ils délimitent entre eux puisse être séparée du reste du profilé (1) par une traction exercée manuellement sur cette bande (22).

6. Profilé (1) selon la revendication 5, **caractérisé en ce que** chaque paire d'amincissements (8) est aménagée à égale distance desdites première et deuxième rainures (2, 3).

7. Profilé (1) selon la revendication 5 ou la revendication 6, **caractérisé en ce qu'**il comprend deux paires d'amincissements (8) situés sur deux côtés opposés.

8. Ensemble d'éléments incluant un ou plusieurs profilés (1) selon l'une des revendications 1 à 7, **caractérisé en ce qu'**il comprend :
- au moins une tige (51) de diamètre égal ou légèrement supérieur à la largeur de l'ouverture (12) de ladite première rainure (2) d'un profilé (1), propre à être engagée dans cette première rainure (2), par coulissement depuis l'extrémité du profilé (1), et
- des vis ou des ensembles vis/écrou (52, 53) ou similaires, destinés à être engagés au travers de trous préalablement aménagés au travers des parois de fond (10, 15) desdites première et deuxième rainures (2, 3) ; ces vis ou similaires (52, 53) sont destinées à être serrées de manière à presser ladite tige (51) en direction de l'ouverture (12) de la première rainure (2), ce serrage permettant à la tige (51) de venir serrer, entre elle et les deux parois latérales (11) de ladite première rainure (2), une feuille ou toile souple repliée (50), engagée dans cette rainure (2).

9. Ensemble d'éléments selon la revendication 8, **caractérisé en ce qu'**il comprend :
- des pièces d'assemblage (31) permettant l'assemblage de deux profilés (1) dans le prolongement l'un de l'autre, et/ou
- des pièces d'assemblage (30) permettant l'assemblage de deux profilés (1) à 90 degrés l'un de l'autre, et/ou
- des pièces d'assemblage (32) permettant l'assemblage de deux profilés (1) à 135 degrés l'un de l'autre, et/ou
- des pièces d'assemblage (33) permettant d'assembler trois profilés (1), notamment des pièces en forme de T, et/ou
- des pièces (34) pourvues de pattes (40) percées de trous (41), les trous (41) des pattes (40) de deux pièces (34) pouvant être superposés et pouvant recevoir une broche, de telle sorte que l'ensemble forme une charnière qui permet de rendre un profilé (1) pivotant par rapport à un autre profilé (1), et/ou
- des pièces formant des embouts décoratifs, pour habiller les extrémités des profilés (1) lorsque ceux-ci ne sont pas reliés à des pièces d'assemblage.

10. Ensemble d'éléments selon la revendication 9, **caractérisé en ce que** chaque pièce d'assemblage (30 à 34) présente un ou plusieurs tenons (37), les largeur et hauteur de chaque tenon (37) étant ajustées à celles du logement (20) d'un profilé (1).

11. Ensemble d'éléments selon la revendication 10, **caractérisé en ce qu'**il comprend des boulons (47) ou des coulisseaux (45) comportant des organes d'accrochage (46), pouvant être engagés dans ladite première ou ladite deuxième rainure (2, 3).

## Claims

1. Section (1), **characterized in that** it comprises:
- a first lengthwise groove (2) defined by a bottom wall (10) and two inclined side walls (11), these side walls (11) converging towards the opening (12) of this first groove (2) on the exterior of the section (1), in such a way that the width of this groove (2) at this opening (12) is less than its width behind this opening (12);
- a second lengthwise groove (3) situated on the opposite side of the section (1) from the opening of the said first groove (2), this second groove (3) being defined by a bottom wall (15) and two side walls (16), and
- two inner walls (6) connecting together the bottom walls (10, 15) of the said first and second grooves (2, 3) and being situated at a distance from each other in such a way that these inner walls (6) and these bottom walls (10, 15) define between themselves a housing (20) which communicates with the exterior of the section (1).

2. Section (1) according to Claim 1, **characterized in that** it comprises inward lips (4) defining the opening (5) of the said second groove (3), these lips (4) being such that the width of this opening (5) is less than the width of the second groove (3) behind this opening (5).

3. Section (1) according to Claim 1 or Claim 2, **characterized in that** the said housing (20) is formed in the centre of the section (1), viewed in transverse section.

4. Section (1) according to one of Claims 1 to 3, **characterized in that** the said housing (20) is square or rectangular in transverse section.

5. Section (1) according to one of Claims 1 to 4, **characterized in that** it has at least one outside wall (7) situated at a distance from the abovementioned side walls (11, 16) and inner walls (6), the said outside wall comprising, lengthwise, two mutually parallel regions (8) of thinner material, these regions (8) of thinner material having a thickness such that the strip (22) which they define between themselves can be separated from the rest of the section (1) by pulling by hand on this strip (22).

6. Section (1) according to Claim 5, **characterized in that** each pair of regions (8) of thinner material is equidistant from the said first and second grooves (2, 3).

7. Section (1) according to Claim 5 or Claim 6, **characterized in that** it comprises two pairs of regions (8) of thinner materials situated on two opposite sides.

8. Set of elements including one or more sections (1) according to one of Claims 1 to 7, **characterized in that** it comprises:
- at least one rod (51) of diameter equal to or slightly greater than the width of the opening (12) of the said first groove (2) of a section (1), capable of being engaged in this first groove (2) by sliding it in from the end of the section (1), and
- screws or screw/nut assemblies (52, 53) or the like designed to be engaged through holes previously formed through the bottom walls (10, 15) of the said first and second grooves (2, 3); these screws or the like (52, 53) being designed to be tightened so as to press the said rod (51) towards the opening (12) of the first groove (2), this tightening action enabling the rod (51) to grip, between itself and the two side walls (11) of the said first groove (2), a folded flexible sheet or cloth (50) engaged in this groove (2).

9. Set of elements according to Claim 8, **characterized in that** it comprises:
- a plurality of assembly pieces (31) enabling two sections (1) to be joined together in line with each other, and/or
- a plurality of assembly pieces (30) enabling two sections (1) to be joined together at an angle of 90° to each other, and/or
- a plurality of assembly pieces (32) enabling two sections (1) to be joined together at an angle of 135° to each other, and/or
- a plurality of assembly pieces (33) enabling three sections (1), especially T-shaped pieces, to be joined together, and/or
- a plurality of pieces (34) provided with lugs (40) pierced by holes (41), the holes (41) of the lugs (40) of two pieces (34) being able to be superposed and able to take a pin, in such a way that together they form a hinge enabling one section (1) to pivot relative to another section (1), and/or
- a plurality of pieces forming decorative end pieces, as trim for the ends of the sections (1) when these are not connected to assembly pieces.

10. Set of elements according to Claim 9, **characterized in that** each assembly piece (30 to 34) has one or more posts (37), the width and height of each post (37) being such as to fit the width and height of the housing (20) of a section (1).

11. Set of elements according to Claim 10, **characterized in that** it comprises bolts (47) or sliding blocks (45) having fixing members (46) engageable in the said first or the said second groove (2, 3).

## Patentansprüche

1. Profil (1), **dadurch gekennzeichnet, dass** es umfasst:
- eine erste Längsrille (2), die von einer Bodenwand (10) und zwei geneigten Seitenwänden (11) begrenzt ist, wobei diese Seitenwände (11) in Richtung der Öffnung (12), durch die diese erste Rille (2) zur Außenseite des Profils (1) hin mündet, konvergierend sind, so dass die Breite dieser Rille (2) im Bereich dieser Öffnung (12) geringer ist, als wenn sie in diese Öffnung (12) eingezogen ist;
- eine zweite Längsrille (3), die sich auf der Seite des Profils (1) befindet, das jener, an der die erste Rille (2) mündet, gegenüber liegt, wobei diese zweite Rille (3) durch eine Bodenwand (15) und zwei Seitenwände (16) begrenzt ist,
- zwei Innenwände (6), die die Bodenwände (10, 15) der ersten und der zweiten Rille (2, 3) verbinden und sich in einem Abstand zueinander befinden, so dass diese Innenwände (6) und diese Bodenwände (10, 15) zwischen sich eine Aufnahme (20) definieren, die zur Außenseite des Profils (1) hin mündet.

2. Profil (1) nach Anspruch 1, **dadurch gekennzeichnet, dass** es innere Rückläufe (4) umfasst, die die Öffnung (5) der zweiten Rille (3) begrenzen, wobei diese Rückläufe (4) derart sind, dass die Breite dieser Öffnung (5) geringer als die Breite der zweiten Rille (3) ist, die zu dieser Öffnung (5) zurückgesetzt ist.

3. Profil (1) nach Anspruch 1 oder Anspruch 2, **dadurch gekennzeichnet, dass** die Aufnahme (20) in der Mitte des Profils (1) im Querschnitt angeordnet ist.

4. Profil (1) nach einem der Ansprüche 1 bis 3, **dadurch gekennzeichnet, dass** die Aufnahme (20) eine quadratische oder rechteckige Form im Querschnitt aufweist.

5. Profil (1) nach einem der Ansprüche 1 bis 4, **dadurch gekennzeichnet, dass** es mindestens eine Außenwand (7) aufweist, die sich in einem Abstand zu den genannten Seitenwänden (11, 16) und der Innenwand (6) befindet, in der längs ein Paar von Materialverdünnungen (8), die zueinander parallel sind, vorgesehen sind, wobei diese Verdünnungen (8) eine derartige Dicke aufweisen, dass das Band (22), das sie zwischen sich begrenzen, vom Rest des Profils (1) durch einen manuell auf dieses Band (22) ausgeübten Zug getrennt werden kann.

6. Profil (1) nach Anspruch 5, **dadurch gekennzeichnet, dass** jedes Paar von Verdünnungen (8) in gleichem Abstand zu der ersten und der zweiten Rille (2, 3) angeordnet ist.

7. Profil (1) nach Anspruch 5 oder Anspruch 6, **dadurch gekennzeichnet, dass** es zwei Paare von Verdünnungen (8) umfasst, die auf zwei gegenüber liegenden Seiten angeordnet sind.

8. Gesamtheit von Elementen, die ein oder mehrere Profile (1) nach einem der Ansprüche 1 bis 7 einschließt, **dadurch gekennzeichnet, dass** sie umfasst:
- mindestens eine Stange (51) mit einem Durchmesser gleich oder etwas größer als die Breite der Öffnung (12) der ersten Rille (2) eines Profils (1), die in diese erste Rille (2) durch Gleiten vom Ende des Profils (1) eingreifen kann, und
- Schrauben oder Schraube/Mutter-Einheiten (52, 53) oder dergleichen, die dazu bestimmt sind, durch vorher durch die Bodenwände (10, 15) der ersten und zweiten Rille (2, 3) gebohrte Löcher einzugreifen, wobei diese Schrauben oder dergleichen (52, 53) dazu bestimmt sind, derart festgezogen zu werden, dass sie die Stange (51) in Richtung der Öffnung (12) der ersten Rille (2) drücken, wobei es dieses Festziehen der Stange (51) ermöglicht, zwischen sich und die beiden Seitenwände (11) der ersten Rille (2) eine biegsame gefalzte Folie oder ein Blech (50) zu klemmen, die (das) mit dieser Rille (2) im Eingriff steht.

9. Gesamtheit von Elementen nach Anspruch 8, **dadurch gekennzeichnet, dass** sie umfasst:
- Verbindungsstücke (31), die die Zusammenfügung von zwei Profilen (1) in der Verlängerung zueinander ermöglichen, und/oder
- Verbindungsstücke (30), die die Zusammenfügung von zwei Profilen (1) in einem Winkel von 90 Grad zueinander ermöglichen, und/oder
- Verbindungsstücke (32), die die Zusammenfügung von zwei Profilen (1) in einem Winkel von 135 Grad zueinander ermöglichen, und/oder
- Verbindungsstücke (33), die es ermöglichen, drei Profile (1) zusammenzufügen, insbesondere T-förmige Stücke, und/oder
- Stücke (34), die mit Befestigungselementen (40), die mit Löchern (41) durchbohrt sind, versehen sind, wobei die Löcher (41) der Befestigungselemente (40) von zwei Stücken (34) übereinander angeordnet sein und eine Spindel aufnehmen können, so dass die Gesamtheit ein Scharnier bildet, das es ermöglicht, ein Profil (1) zu ergeben, das in Bezug auf ein anderes Profil (1) schwenkt, und/oder
- Stücke, die Dekoransätze bilden, um die Enden der Profile (1) zu verkleiden, wenn diese nicht mit Verbindungsstücken verbunden sind.

10. Gesamtheit von Elementen nach Anspruch 9, **dadurch gekennzeichnet, dass** jedes Verbindungsstück (30 bis 34) einen oder mehrere Zapfen (37) aufweist, wobei die Breite und Höhe jedes Zapfens (37) an jene der Aufnahme (20) eines Profils (1) angepasst sind.

11. Gesamtheit von Elementen nach Anspruch 10, **dadurch gekennzeichnet, dass** sie Bolzen (47) oder Gleitschienen (45) besitzt, umfassend Befestigungselemente (46), die in die erste oder die zweite Rille (2, 3) eingreifen können.
